# EUROPÄISCHE PATENTSCHRIFT

(11) **EP 2 314 834 B1**
(45) Veröffentlichungstag und Bekanntmachung des Hinweises auf die Patenterteilung: **01.03.2017**
(21) Anmeldenummer: 10186402.3
(22) Anmeldetag: 04.10.2010
(51) Int. Cl.: F01N 1/02, F01N 13/04, F01N 13/18

(54) **Abgasanlage mit Y-Verteiler**
Exhaust system with Y-splitter
Système d'échappement avec répartiteur en forme Y

(30) Priorität: 15.10.2009 DE 102009049462
(43) Veröffentlichungstag der Anmeldung: 27.04.2011
(73) Patentinhaber: Eberspächer Exhaust Technology GmbH & Co. KG, 66539 Neunkirchen (DE)
(72) Erfinder: Masur, Alexander, 74405 Gaildorf (DE); Schmitt, Markus, 66589 Merschweiler (DE)
(74) Vertreter: BRP Renaud & Partner mbB Rechtsanwälte Patentanwälte Steuerberater

(56) Entgegenhaltungen:
- DE-U1- 20 115 656
- US-A- 2 897 909
- US-A- 2 996 139
- US-A- 5 214 253

## Beschreibung

Die vorliegende Erfindung betrifft eine Abgasanlage für eine Brennkraftmaschine, insbesondere in einem Kraftfahrzeug, bei der ein Abgasrohr über einen Y-Verteiler in zwei Rohre übergeht, gemäß dem Oberbegriff des Anspruchs 1. Die Erfindung betrifft außerdem einen Y-Verteiler für eine derartige Abgasanlage.

Ein Y-Verteiler charakterisiert sich dadurch, dass er einerseits einflutig ist, während er andererseits zweiflutig ist. Insbesondere zweigt er einen einflutigen Zulauf in einen zweiflutigen Ablauf auf. Ebenso kann er einen zweiflutigen Zulauf in einen einflutigen Ablauf zusammenführen.

Bei Abgasanlagen, die in Kraftfahrzeugen zur Anwendung kommen, besteht das Problem, dass am Auslass der Abgasanlage, am sog. Endrohr, hochfrequente Geräusche, sog. "Abgasrauschen" in die Umgebung entweichen kann. Um dies zu vermeiden, ist es grundsätzlich möglich, eine derartige Abgasanlage mit einem sog. Nachschalldämpfer auszustatten. Vom Nachschalldämpfer geht dann das jeweilige Endrohr aus. Derartige Nachschalldämpfer bauen vergleichsweise groß und haben ein entsprechend großes Gewicht. Bei Kraftfahrzeugen herrscht üblicherweise Bauraummangel. Ferner besteht das Bedürfnis, das Fahrzeuggewicht zu reduzieren, um den Energieverbrauch des Fahrzeugs zu senken.

Eine gattungsgemäße Abgasanlage ist aus der DE 201 15 656 U1 bekannt und besitzt ein Abgasrohr, das über ein Gehäuse in zwei Endrohre übergeht. Das Gehäuse weist eine Schalldämpferkammer auf, die beiden Endrohren gemeinsam zugeordnet ist. Das Gehäuse ist aus zwei Halbschalen zusammengebaut. Das Abgasrohr ist an einen Einlass des Gehäuses angeschlossen, der in eine Verteilerkammer einmündet. Die Endrohre sind jeweils an einen Auslass des Gehäuses angeschlossen. Jeder Auslass ist über ein Verbindungsrohr mit der Verteilerkammer fluidisch verbunden. Das jeweilige Verbindungsrohr durchquert die Schalldämpferkammer und ist perforiert und somit für Luftschall durchlässig ausgestaltet. Das Gehäuse bildet einen Y-Verteiler, so dass der Einlass durch die beiden Halbschalen gebildet ist. Bei der bekannten Abgasanlage sind im Gehäuse zwei separate Schalldämpferkammern ausgebildet, durch die jeweils eines der perforierten Verbindungsrohre hindurchgeführt ist. Ferner besteht das Gehäuse aus zwei Halbschalen, die in einer Trennebene entlang eines umlaufenden Rands sowie zwischen den beiden Schalldämpferkammern aneinander anliegen.

Aus der US 2 897 909 ist eine andere Abgasanlage bekannt, bei der ein Gehäuse mithilfe von zwei Halbschalen, zwei Endböden und zwei Zwischenböden gebildet ist. Im Gehäuse trennt der eine Zwischenboden eine Schalldämpferkammer von einer Verteilerkammer, in der sich der andere Zwischenboden befindet. Bei dieser Abgasanlage sind ebenfalls zwei perforierte Verbindungsrohre vorgesehen, die durch die gemeinsame Schalldämpferkammer hindurchgeführt sind.

Die vorliegende Erfindung beschäftigt sich mit dem Problem, für eine Abgasanlage eingangs genannten Art eine verbesserte Ausführungsform anzugeben, die sich insbesondere durch ein reduziertes Gewicht und/oder durch einen reduzierten Bauraum auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, einen Y-Verteiler vorzusehen, von dem zwei Endrohre abgehen, und den Y-Verteiler mit einer Schalldämpferkammer auszustatten, die den beiden Endrohren gemeinsam zugeordnet ist. Durch die Aufteilung der einen ankommenden Flut des Abgasrohrs auf die beiden weggehenden Fluten der Endrohre kann eine Druckabsenkung realisiert werden, die den Strömungswiderstand des Y-Verteilers senkt oder kompensiert. Im Vergleich zu einem herkömmlichen Nachschalldämpfer baut der Y-Verteiler deutlich kleiner, wodurch er weniger Gewicht besitzt und weniger Bauraum beansprucht. Es hat sich gezeigt, dass mit der vergleichsweise kleinen Schalldämpferkammer, die im Y-Verteiler untergebracht werden kann, eine hinreichende Dämpfung gerade in dem Frequenzbereich erzielt werden kann, in dem das zu bedämpfende, am Y-Verteiler ankommende Abgasrauschen liegt.

Erfindungsgemäß weist der Y-Verteiler ein Gehäuse auf, in dem eine Trennwand eine Verteilerkammer von der Schalldämpferkammer trennt. Das Abgasrohr ist dann an einen Einlass des Gehäuses angeschlossen, der in die Verteilerkammer einmündet. Die Endrohre sind jeweils an einen Auslass des Gehäuses angeschlossen, wobei jeder Auslass über ein Verbindungsrohr mit der Verteilerkammer fluidisch verbunden ist. Das jeweilige Verbindungsrohr durchquert dabei die Schalldämpferkammer und ist für Luftschall durchlässig ausgestaltet. Schließlich mündet das jeweilige Verbindungsrohr durch die Trennwand in die Verteilerkammer ein. Diese spezielle Bauform realisiert die gewünschte Schalldämpfung bei extrem niedrigen Strömungswiderständen, geringem Bauraumbedarf und vergleichsweise geringen Herstellungskosten. Die im Gehäuse angeordnete Trennwand befindet sich in der Strömungs-richtung des Abgases zwischen dem Einlass und den beiden Auslässen des Gehäuses und kann zu einer signifikanten Aussteifung des Y-Verteilers genutzt werden. Auch lassen sich die beiden Verbindungsrohre zum Aussteifen des Gehäuses bzw. des Y-Verteilers benutzen. In der Folge lässt sich eine extrem kompakte und stabile Bauform für den Y-Verteiler realisieren.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch
- Fig. 1: eine stark vereinfachte prinzipielle Seitenansicht eines Teils einer Abgasanlage mit einem Y-Verteiler,
- Fig. 2: eine teilweise geschnittene Ansicht der Abgasanlage im Bereich des Y-Verteilers,
- Fig. 3: eine perspektivische Ansicht des Y-Verteilers,
- Fig. 4: eine Schnittansicht des Y-Verteilers entsprechend Schnittlinien IV in Fig. 2.

Entsprechend Fig. 1 umfasst eine Abgasanlage 1, die bei einer Brennkraftmaschine zum Abführen von Abgasen zum Einsatz kommen kann und insbesondere in einem Kraftfahrzeug angeordnet sein kann, zumindest ein Abgasrohr 2 und zwei Endrohre 3 und 4, die über einen Y-Verteiler 5 mit dem Abgasrohr 2 fluidisch verbunden sind. Der Y-Verteiler 5 ist dadurch definiert, dass er einen Einlass 6 mit zwei Auslässen 7 und 8 verbindet. Ebenso ist eine umgekehrte Ausführungsform möglich, bei der durch den Y-Verteiler 5 zwei Einlässe (7,8) mit einem Auslass (6) verbunden sind. Des Weiteren ist charakteristisch für den Y-Verteiler, dass sich der Einlass 6 einerseits und die Auslässe 7,8 andererseits auf voneinander abgewandten Seiten eines Gehäuses 9 des Y-Verteilers 5 befinden. Hierdurch erhält ein in Fig. 2 durch Pfeile 10 angedeuteter Strömungspfad im Y-Verteiler 5 eine Y-Form oder Y-förmige Konfiguration.

Die beiden Endrohre 3,4 charakterisieren sich dadurch, dass sie unmittelbar in eine Umgebung 32 münden. Jedes Endrohr 3,4 weist somit einen zur Umgebung 32 offenen Austritt 33 bzw. 34 auf.

Die Abgasanlage 1 enthält im Abgasrohr 2 stromauf des Y-Verteilers 5 eine Abgasreinigungseinrichtung 11. Bevorzugt handelt es sich bei dieser Reinigungseinrichtung 11 um ein Partikelfilter, das im Folgenden ebenfalls mit 11 bezeichnet wird. Die Abgasanlage 1 dient dann insbesondere zur Verwendung bei einer als Dieselmotor ausgestalteten Brennkraftmaschine. Grundsätzlich ist jedoch auch eine Verwendung bei einem Ottomotor denkbar.

Im Beispiel ist die Abgasanlage 1 außerdem mit einem Zwischenschalldämpfer 12 ausgestattet, der ein Gehäuse 13 aufweist, das für das Abgasrohr 2 einen Einlass 14 und einen Auslass 15 besitzt. Zweckmäßig ist der Zwischenschalldämpfer 12 zwischen dem Partikelfilter 11 und dem Y-Verteiler 5 im Abgasrohr 2 angeordnet.

Mit Bezug auf die Figuren 2 bis 4 wird im Folgenden der Aufbau des Y-Verteilers 5 näher erläutert. Wie erwähnt besitzt der Y-Verteiler 5 ein Gehäuse 9, welches den Einlass 6 und die beiden Auslässe 7 und 8 aufweist. Im Gehäuse 9, also im Inneren des Gehäuses 9 ist eine Trennwand 16 angeordnet. Die Trennwand 16 trennt im Inneren des Gehäuses 9 eine Verteilerkammer 17 von einer Schalldämpferkammer 18. Die Schalldämpferkammer 18 ist beiden Endrohren 3 und 4 gemeinsam zugeordnet. Das bedeutet, dass die schalldämpfende Wirkung der Schalldämpferkammer 18 beiden Endrohren 3,4 zugute kommt.

Der Einlass 6 mündet in die Verteilerkammer 17 ein. Das Abgasrohr 2 ist an den Einlass 6 angeschlossen. Bevorzugt wird hier eine Schweißverbindung. Das eine Endrohr 3 ist an den einen Auslass 7 angeschlossen. Das andere Endrohr 4 ist an den anderen Auslass 8 angeschlossen. Auch hier können Schweißverbindungen vorgesehen sein. Der Y-Verteiler 5 weist zwei Verbindungsrohre 19,20 auf, die jeweils einen Auslass 7,8 mit der Verteilerkammer 17 fluidisch verbinden. Im Beispiel verbindet das eine Verbindungsrohr 19 den einen Auslass 7 mit der Verteilerkammer 17, während das andere Verbindungsrohr 20 den anderen Auslass 8 mit der Verteilerkammer 17 verbindet. Beide Verbindungsrohre 19,20 durchqueren die Schalldämpferkammer 18. Außerdem münden die beiden Verbindungsrohre 19,20 durch die Trennwand 16 in die Verteilerkammer 17 ein.

Die beiden Verbindungsrohre 19 sind quer zur Strömungsrichtung jeweils für Luftschall durchlässig ausgestaltet. Im Beispiel sind die beiden Verbindungsrohre 19,20 perforiert, um dem im Abgas transportierten Luftschall den Eintritt in die Schalldämpferkammer 18 zu ermöglichen. Es ist klar, dass grundsätzlich jede beliebige andere Maßnahme realisierbar ist, um das jeweilige Verbindungsrohr 19,20 für Luftschall durchlässig auszugestalten. Anstelle einer Vielzahl einzelner Durchlassöffnungen, die in ihrer Gesamtheit die jeweilige, in den Figuren 2 und 4 mit 21 bezeichnete Perforation bilden, können auch singuläre Öffnungen oder Schlitze oder dergleichen vorgesehen sein. Lediglich eine vollständige Unterbrechung des jeweiligen Verbindungsrohrs 19,20 soll unterbleiben, um einen möglichst geringen Strömungswiderstand zu realisieren. Vorzugsweise sind die beiden Verbindungsrohre 19,20 an der Trennwand 16 befestigt. Hierdurch ergibt sich eine Stabilisierung bzw. Aussteifung des Gehäuses 9. Die Trennwand 16 kann so ausgestaltet sein, dass sie ausschließlich zwei hier nicht näher bezeichnete Öffnungen besitzt, durch welche die Verbindungsrohre 19,20 mit der Verteilerkammer 17 kommunizieren. Ebenso ist eine Variante möglich, bei welcher die Trennwand 16 selbst für Luftschall durchlässig ausgestaltet ist, sodass Luftschall von der Verteilerkammer 17 in die Schalldämpferkammer 18 eintreten kann.

Im hier gezeigten Beispiel ist das Gehäuse 9 außerdem mit einer Endwand 22 ausgestattet. Diese Endwand 22 begrenzt die Schalldämpferkammer 18 an einer der Trennwand 16 gegenüberliegenden Seite. Die Endwand 22 weist die beiden Auslässe 7,8 auf. Zweckmäßig sind die Verbindungsrohre 19,20 an der Endwand 22 befestigt. Zur Reduzierung thermischer Spannungen ist es möglich, die Verbindungsrohre 19,20 an der Endwand 22 jeweils in einem Schiebesitz zu lagern. Alternativ ist es ebenso möglich, die beiden Verbindungsrohre 19,20 an der Trennwand 16 jeweils in einem Schiebesitz zu lagern. Ferner ist es denkbar, die Trennwand 16 im Gehäuse 9 mit einem Schiebesitz zu lagern, sodass die Verbindungsrohre 19,20 mit beiden Wänden 16,22 fest verbunden sein können.

Die beiden Wände 16,22 liegen jeweils in einer Ebene 23 bzw. 24. Die beiden Ebenen 23,24 sind im Rahmen von üblichen Toleranzen zueinander parallel angeordnet.

Die beiden Verbindungsrohre 19,20 können zweckmäßig baulich in den Y-Verteiler 5 integriert sein. Dementsprechend sind dann die Endrohre 3,4 an die Auslässe 7,8 bzw. an die Verbindungsrohre 19,20 angebaut. Alternativ ist auch eine Ausführungsform möglich, bei der die Verbindungsrohre 19,20 jeweils einen integralen Bestandteil des jeweiligen Endrohrs 3,4 bilden. Dementsprechend sind dann die Endrohre 3,4 mit den vorausgehenden Verbindungsrohren 19,20 durch die Auslässe 7,8 hindurch in das Gehäuse 9 eingesetzt und entsprechend daran angebaut.

Entsprechend der hier gezeigten Ausführungsform kann die Schalldämpferkammer 18 mit einem für Luftschall absorbierend wirkenden Absorptionsmaterial 25 befüllt sein. Als Absorptionsmaterial 25 eignen sich alle ausreichend hitzebeständigen, gängigen Schallschluckstoffe.

Wie insbesondere den Figuren 3 und 4 entnehmbar ist, wird für den Y-Verteiler 5 bzw. dessen Gehäuse 9 eine Halbschalenbauweise bevorzugt, bei welcher das Gehäuse 9 aus zwei Halbschalen 9a und 9b zusammengebaut ist. Die beiden Halbschalen 9a,9b liegen in einer Trennebene 26 aneinander und sind im Bereich dieser Trennebene 26 aneinander befestigt. Besonders zweckmäßig ist eine Ausführungsform, bei welcher die Halbschalen 9a,9b als Gleichteile, also als gleiche Teile ausgestaltet sind. Auch die Verbindungsrohre 19,20 sind zweckmäßig als Gleichteile konzipiert, sofern sie separat von den Endrohren 3,4 hergestellt und in den Y-Verteiler 5 eingebaut sind.

Vorteilhaft ist die hier gezeigte Ausführungsform, bei welcher die beiden Verbindungsrohre 19,20 zwischen ihren Längsenden zum Gehäuse 9 hin beabstandet sind, und zwar an jeder Stelle entlang des Umfangs des jeweiligen Verbindungsrohrs 19,20. Bei der in Fig. 2 gezeigten Ebene besitzen die beiden Verbindungsrohre 19,20 gegenüber dem Gehäuse 9 jeweils einen Abstand 27 bzw. 28, der etwa gleich groß ist wie ein Abstand 29, den die beiden Verbindungsrohre 19,20 in der genannten Ebene voneinander aufweisen. Bspw. weicht der mittlere Abstand 29 maximal nur etwa 20% von den beiden äußeren Abständen 27,28 ab, die insbesondere im Rahmen der Herstellungstoleranzen gleich groß sind. Im Unterschied dazu besitzen die beiden Verbindungsrohre 19,20 in einer quer zu der in Fig. 2 gezeigten Ebene liegenden Ebene, die der in Fig. 4 gezeigten Schnittebene IV-IV entspricht, vom Gehäuse 9 jeweils einen Abstand 30 bzw. 31 auf. Diese beiden Abstände 30,31 sind im Rahmen von Herstellungstoleranzen gleich. Sie sind jedoch etwa halb so groß wie die zuvor genannten Abstände 27,28 und 29.

Durch den mittleren Abstand 29 ist klar, dass die beiden Verbindungsrohre 19,20 voneinander beabstandet durch die Schalldämpferkammer 18 hindurch geführt sind. Des Weiteren sind die beiden Verbindungsrohre 19,20 zweckmäßig geradlinig ausgestaltet. Vorzugsweise sind sie zueinander parallel durch die Schalldämpferkammer 18 hindurch geführt.

Wie den Figuren 3 und 4 entnehmbar ist, kann die Endwand 22 zwei nach außen weisende Auszüge 35,36 aufweisen, die jeweils einen den jeweiligen Auslass 7,8 einfassenden Ringkragen bilden. Im gezeigten Beispiel ist das jeweilige Verbindungsrohr 19,20 von innen in den jeweiligen Auszug 35,36 eingesteckt. Des Weiteren ist dann das jeweilige Endrohr 3,4 von außen in das jeweilige Verbindungsrohr 19,20 eingesteckt. Letztlich stützt sich das jeweilige Endrohr 3,4 über das zugehörige Verbindungsrohr 19,20 und den zugehörigen Auszug 35,36 an der Endwand 22 ab. Diese Bauweise hat den Vorteil, dass letztlich nur eine einzige Schweißnaht je Endrohr 3,4 angebracht werden muss, um eine dichte Verbindung zwischen dem jeweiligen Endrohr 4,5, dem zugehörigen Verbindungsrohr 19,20 und der Endwand 22 herzustellen. Im Beispiel ist das jeweilige Verbindungsrohr 19,20 im Bereich des jeweiligen Auslasses 7,8 um die Wandstärke des jeweiligen Endrohrs 4,5 nach außen aufgeweitet, um den Strömungswiderstand beim Übergang vom jeweiligen Verbindungsrohr 19,20 in das zugehörige Endrohr 4,5 möglichst gering zu halten.

Entsprechend Fig. 4 kann die Trennwand 16 für das jeweilige Verbindungsrohr 19,20 einen Einzug 37 aufweisen, der die zugehörige Öffnung nach Art eines Ringkragens umschließt und der in die Schalldämpferkammer 18 hineinsteht. Im Beispiel ist das jeweilige Verbindungsrohr 19,20 außen auf diesen Einzug 37 aufgesteckt. Wie bereits weiter oben erläutert, kann zwischen der Trennwand 16 und dem jeweiligen Verbindungsrohr 19,20 im Bereich dieses Einzugs 37 ein Schiebesitz realisiert sein, um thermisch bedingte Dehnungseffekte spannungsfrei aufnehmen zu können.

Die Kombination des Y-Verteilers 5 mit dem vorgeschalteten Partikelfilter 11 hat sich als besonders vorteilhaft erwiesen, da auch im Partikelfilter 11 bereits eine Schalldämpfung erfolgt, die es ermöglicht, die Schalldämpferkammer 18 des Y-Verteilers 5 relativ klein zu konzipieren.

## Patentansprüche

1. Abgasanlage für eine Brennkraftmaschine, insbesondere in einem Kraftfahrzeug,
- mit einem Abgasrohr (2), das über ein Gehäuse (9) in zwei Endrohre (3,4) übergeht,
- wobei das Gehäuse (9) eine Schalldämpferkammer (18) aufweist, die beiden Endrohren (3,4) gemeinsam zugeordnet ist,
- wobei das Gehäuse (9) aus zwei Halbschalen (9a, 9b) zusammengebaut ist,
- wobei das Abgasrohr (2) an einen Einlass (6) des Gehäuses (9) angeschlossen ist, der in eine Verteilerkammer (17) einmündet,
- wobei die Endrohre (4,5) jeweils an einen Auslass (7,8) des Gehäuses (9) angeschlossen sind,
- wobei jeder Auslass (7,8) über ein Verbindungsrohr (19,20) mit der Verteilerkammer (17) fluidisch verbunden ist,
- wobei das jeweilige Verbindungsrohr (19,20) die Schalldämpferkammer (18) durchquert und für Luftschall durchlässig ausgestaltet ist,
- wobei das Gehäuse (9) einen Y-Verteiler (5) bildet, so dass der Einlass (6) durch die beiden Halbschalen (9a, 9b) gebildet ist,
**dadurch gekennzeichnet,**
- **dass** eine Trennwand (16) im Gehäuse (9) die Verteilerkammer (17) von der Schalldämpferkammer (18) trennt,
- **dass** das jeweilige Verbindungsrohr (19,20) durch die Trennwand (16) in die Verteilerkammer (17) einmündet,
- **dass** das Gehäuse (9) eine Endwand (22) aufweist, welche die Schalldämpferkammer (18) gegenüber der Trennwand (16) begrenzt und die Auslässe (7,8) aufweist,
- **dass** die Verbindungsrohre (19, 20) in der Trennwand (16) in einem Schiebesitz gelagert sind und/oder dass die Trennwand (16) im Gehäuse (9) mit einem Schiebesitz gelagert ist.

2. Abgasanlage nach Anspruch 1,
**dadurch gekennzeichnet,**
**dass** der Einlass (6) in der Verteilerkammer (17) der Trennwand (16) direkt gegenüberliegt.

3. Abgasanlage nach Anspruch 1 oder 2,
**dadurch gekennzeichnet,**
**dass** das jeweilige Verbindungsrohr (19,20) perforiert ist.

4. Abgasanlage nach einem der Ansprüche 1 bis 3,
**dadurch gekennzeichnet,**
**dass** das jeweilige Verbindungsrohr (19,20) an der Trennwand (16) befestigt ist.

5. Abgasanlage nach einem der Ansprüche 1 bis 4,
**dadurch gekennzeichnet,**
**dass** die Verbindungsrohre (19,20) an der Endwand (22) befestigt sind.

6. Abgasanlage nach einem der Ansprüche 1 bis 5,
**dadurch gekennzeichnet,**
**dass** die Endwand (22) und die Trennwand (16) eben ausgestaltet und im Rahmen von Toleranzen parallel zueinander angeordnet sind.

7. Abgasanlage nach einem der Ansprüche 1 bis 6,
**dadurch gekennzeichnet,**
**dass** die Verbindungsrohre (19,20) in das Gehäuse (9) eingebaut sind und die Endrohre (4,5) über die Auslässe (7,8) an die Verbindungsrohre (19,20) angebaut sind.

8. Abgasanlage nach einem der Ansprüche 1 bis 6,
**dadurch gekennzeichnet,**
**dass** die Verbindungsrohre (19,20) integral an den Endrohren (4,5) ausgeformt sind und durch die Auslässe (7,8) hindurch in das Gehäuse (9) eingesetzt sind.

9. Abgasanlage nach einem der Ansprüche 1 bis 8,
**dadurch gekennzeichnet,**
**dass** die Schalldämpferkammer (18) mit einem für Luftschall absorbierend wirkenden Absorptionsmaterial (25) befüllt ist.

10. Abgasanlage nach einem der Ansprüche 1 bis 9,
**dadurch gekennzeichnet,**
**dass** die Trennwand (16) für Luftschall durchlässig ausgestaltet ist.

11. Abgasanlage nach einem der Ansprüche 1 bis 10,
**dadurch gekennzeichnet,**
- **dass** die Verbindungsrohre (19, 20) gegenüber dem Gehäuse (9) in einer ersten Ebene jeweils einen ersten Abstand (27, 28) aufweisen, der mit einer Abweichung von maximal 20% gleich groß ist wie ein zweiter Abstand (29), den die beiden Verbindungsrohre (19, 20) in der ersten Ebene voneinander aufweisen,
- **dass** die Verbindungsrohre (19, 20) gegenüber dem Gehäuse (9) in einer quer zur ersten Ebene verlaufenden zweiten Ebene jeweils einen dritten Abstand (30, 31) aufweisen, der halb so groß ist wie der erste Abstand (27, 28).

12. Abgasanlage nach einem der Ansprüche 1 bis 11,
**dadurch gekennzeichnet,**
**dass** das jeweilige Verbindungsrohr (19, 20) im Bereich des jeweiligen Auslasses (7, 8) um die Wandstärke des jeweiligen Endrohrs (4, 5) nach außen aufgeweitet ist.

13. Y-Verteiler für eine Abgasanlage (1) nach einem der Ansprüche 1 bis 12.

## Claims

1. Exhaust system for an internal combustion engine, in particular in a motor vehicle,
- having an exhaust pipe (2), which passes via a housing (9) into two exhaust pipes (3, 4),
- wherein the housing (9) has a silencer chamber (18) which is arranged with the two tailpipes (3, 4) together,
- wherein the housing (9) is assembled from two half-shells (9a, 9b),
- wherein the exhaust pipe (2) is connected to an inlet (6) of the housing (9), which leads into the distribution chamber (17),
- wherein the tailpipes (4, 5) are each connected to an outlet (7,8) of the housing (9),
- wherein each outlet (7, 8) has a fluid connection via a connecting pipe (19, 20) to the distribution chamber (17),
- wherein the respective connecting pipe (19, 20) passes through the silencer chamber (18) and is designed to be permeable for airborne sound,
- wherein the housing (9) forms a Y-piece (5) so that the inlet (6) is formed by the two half-shells (9a, 9b),
**characterised in that**
- a partition wall (16) in the housing (9) separates the distribution chamber (17) from the silencer chamber (18),
- the respective connecting pipe (19, 20) leads into the distribution chamber (17) through the partition wall (16),
- the housing (9) has an end wall (22) which borders the silencer chamber (18) opposite the partition wall (16) and has outlets (7, 8),
- the connecting pipes (19, 20) are positioned in the partition wall (16) in a sliding fit and/or that the partition wall (16) is positioned in the housing (9) with a sliding fit.

2. Exhaust system according to claim 1,
**characterised in that**
the inlet (6) lies directly opposite the partition wall (16) in the distribution chamber (17).

3. Exhaust system according to claim 1 or 2,
**characterised in that**
the respective connecting pipe (19, 20) is perforated.

4. Exhaust system according to any one of claims 1 to 3,
**characterised in that**
the respective connecting pipe (19, 20) is fastened to the partition wall (16).

5. Exhaust system according to any one of claims 1 to 4,
**characterised in that**
the connecting pipes (19, 20) are fastened to the end wall (22).

6. Exhaust system according to any one of claims 1 to 5,
**characterised in that**
the end wall (22) and the partition wall (16) are flat and are arranged parallel to each other within tolerances.

7. Exhaust system according to any one of claims 1 to 6,
**characterised in that**
the connecting pipes (19, 20) are installed in the housing (9) and the tailpipes (4, 5) are mounted via the outlets (7, 8) to the connecting pipes (19, 20).

8. Exhaust system according to any one of claims 1 to 6,
**characterised in that**
the connecting pipes (19, 20) are integrally formed on the tailpipes (4, 5) and are inserted through the outlets (7, 8) into the housing (9).

9. Exhaust system according to any one of claims 1 to 8,
**characterised in that** the silencer chamber (18) is filled with an absorbent material (25) which absorbs airborne sound.

10. Exhaust system according to any one of claims 1 to 9,
**characterised in that**
the partition wall (16) is designed to be permeable for airborne sound.

11. Exhaust system according to any one of claims 1 to 10,
**characterised in that**
- the connecting pipes (19, 20) each have, opposite the housing (9) in a first level, a first distance (27, 28) which is at most only approximately 20% of a second distance (29) at which the two connecting pipes (19, 20) are situated from each other in the first level,
- the connecting pipes (19, 20) each have, opposite the housing (9) in a second level running transversely to the first level, a third distance (30, 31) which is half the size of the first distance (27, 28).

12. Exhaust system according to any one of claims 1 to 11,
**characterised in that**
the respective connecting pipe (19, 20) is widened outwards in the region of the respective outlet (7, 8) around the wall thickness of the respective tailpipe (4, 5).

13. Y-piece for an exhaust system (1) according to any one of claims 1 to 12.

## Revendications

1. Système d'échappement pour un moteur à combustion interne, en particulier dans un véhicule automobile,
- comprenant un tuyau de gaz d'échappement (2), qui devient, par l'intermédiaire d'un boîtier (9) deux tuyaux d'extrémité (3, 4),
- dans lequel le boîtier (9) présente une chambre d'atténuation des bruits (18), qui est associée aux deux tuyaux d'extrémité (3,4) conjointement,
- dans lequel le boîtier (9) est composé de deux demi-coques (9a, 9b),
- dans lequel le tuyau de gaz d'échappement (2) est raccordé à une entrée (6) du boîtier (9), laquelle débouche dans une chambre de répartition (17),
- dans lequel les tuyaux d'extrémité (4, 5) sont raccordés respectivement à une sortie (7, 8) du boîtier (9),
- dans lequel chaque sortie (7, 8) est reliée fluidiquement par l'intermédiaire d'un tuyau de liaison (19, 20) à la chambre de répartition (17),
- dans lequel le tuyau de liaison (19, 20) respectif traverse la chambre d'atténuation des bruits (18) et est configuré de manière à laisser passer les bruits transmis par l'air,
- dans lequel le boîtier (9) forme un répartiteur en Y (5) de sorte que l'entrée (6) soit formée par les deux demi-coques (9a, 9b),
**caractérisé en ce**
- **qu'**une paroi de séparation (16) sépare, dans le boîtier (9), la chambre de répartition (17) de la chambre d'atténuation des bruits (18),
- **que** le tuyau de liaison (19, 20) respectif débouche à travers la paroi de séparation (16) dans la chambre de répartition (17),
- **que** le boîtier (9) présente une paroi d'extrémité (22), qui délimite la chambre d'amortissement des bruits (18) par rapport à la paroi de séparation (16) et qui présente des sorties (7, 8),
- **que** les tuyaux de liaison (19, 20) sont montés dans la paroi de séparation (16) dans un siège coulissant, et/ou en ce que la paroi de séparation (16) est montée dans le boîtier (9) avec un siège coulissant.

2. Système d'échappement selon la revendication 1,
**caractérisé en ce**
**que** l'entrée (6) fait face directement à la paroi de séparation (16) dans la chambre de répartition (17).

3. Système d'échappement selon la revendication 1 ou 2,
**caractérisé en ce**
**que** le tuyau de liaison (19, 20) respectif est perforé.

4. Système d'échappement selon l'une quelconque des revendications 1 à 3,
**caractérisé en ce**
**que** le tuyau de liaison (19, 20) respectif est fixé au niveau de la paroi de séparation (16).

5. Système d'échappement selon l'une quelconque des revendications 1 à 4,
**caractérisé en ce**
**que** les tuyaux de liaison (19, 20) sont fixés au niveau de la paroi d'extrémité (22).

6. Système d'échappement selon l'une quelconque des revendications 1 à 5,
**caractérisé en ce**
**que** la paroi d'extrémité (22) et la paroi de séparation (16) sont configurées de manière plane et sont disposées de manière parallèle l'une par rapport à l'autre dans le cadre de tolérances.

7. Système d'échappement selon l'une quelconque des revendications 1 à 6,
**caractérisé en ce**
**que** les tuyaux de liaison (19, 20) sont montés dans le boîtier (9) et les tuyaux d'extrémité (4, 5) sont installés par l'intermédiaire des sorties (7, 8) au niveau des tuyaux de liaison (19, 20).

8. Système d'échappement selon l'une quelconque des revendications 1 à 6,
**caractérisé en ce**
**que** les tuyaux de liaison (19, 20) sont formés d'un seul tenant au niveau des tuyaux d'extrémité (4, 5) et sont insérés dans le boîtier (9) en passant par les sorties (7, 8).

9. Système d'échappement selon l'une quelconque des revendications 1 à 8,
**caractérisé en ce**
**que** la chambre d'amortissement de bruits (18) est remplie d'un matériau à absorption (25) ayant un effet absorbant des bruits transmis par l'air.

10. Système d'échappement selon l'une quelconque des revendications 1 à 9,
**caractérisé en ce**
**que** la paroi de séparation (16) est configurée de manière à laisser passer les bruits transmis par l'air.

11. Système d'échappement selon l'une quelconque des revendications 1 à 10,
**caractérisé en ce**
- **que** les tuyaux de liaison (19, 20) présentent, par rapport au boîtier (9), dans un premier plan, respectivement une première distance (27, 28), qui est supérieure ou égale d'un écart de 20% au maximum à une deuxième distance (29), que les deux tuyaux de liaison (19, 20) présentent dans le premier plan l'un de l'autre,
- **que** les tuyaux de liaison (19, 20) présentent par rapport au boîtier (9), dans un deuxième plan s'étendant de manière transversale par rapport au premier plan, respectivement une troisième distance (30, 31), qui est égale à la moitié de la première distance (27, 28).

12. Système d'échappement selon l'une quelconque des revendications 1 à 11,
**caractérisé en ce**
**que** le tuyau de liaison (19, 20) respectif est élargi vers l'extérieure de l'épaisseur de paroi du tuyau d'extrémité (4, 5) respectif dans la zone de la sortie (7, 8) respective.

13. Répartiteur en Y pour un système d'échappement (1) selon l'une quelconque des revendications 1 à 12.
